# EUROPÄISCHE PATENTSCHRIFT

(11) **EP 0 245 236 B1**
(45) Veröffentlichungstag und Bekanntmachung des Hinweises auf die Patenterteilung: **18.10.1989**
(21) Anmeldenummer: 85904080.0
(22) Anmeldetag: 27.08.1985
(51) Int. Cl.: D03D 49/04, B65H 23/04

(54) **VERFAHREN UND VORRICHTUNG ZUR MESSUNG DER KETTSPANNUNG AN WEBMASCHINEN UND DERGLEICHEN**
PROCESS AND DEVICE FOR MEASURING THE WARP TENSION IN AUTOMATIC LOOMS AND SIMILAR
PROCEDE ET DISPOSITIF DE MESURE DE LA TENSION DE LA CHAINE DANS DES METIERS AUTOMATIQUES ET SIMILAIRES

(30) Priorität: 26.07.1985 CH 3255/85
(43) Veröffentlichungstag der Anmeldung: 19.11.1987
(73) Patentinhaber: ZELLWEGER USTER AG, CH-8610 Uster (CH)
(72) Erfinder: FELIX, Ernst, CH-8610 Uster (CH)
(86) Internationale Anmeldenummer: CH8500125
(87) Internationale Veröffentlichungsnummer: WO8700562

(56) Entgegenhaltungen:
- BE-A- 901 112
- DE-A- 2 206 781
- FR-A- 1 540 535
- FR-A- 2 207 501
- GB-A- 1 084 678

## Beschreibung

Die Messung der Kettspannung an Webmaschinen und dergleichen bildet einen wesentlichen Faktor für deren Konstanthaltung mittels Kettspannungsreglern. Eine konstante Kettspannung ist für einen einwandfreien Ausfall des erzeugten Gewebes ausschlaggebend. Deshalb sind von jeher Verfahren und Vorrichtungen eingesetzt worden, um diese Kettspannung zu messen und um aus dem Messwert Regelgrössen abzuleiten, mit welchen Organe zur Beeinflussung der Kettspannung angesteuert werden können.

Die ursprünglichste Art einer Messung der Kettspannung und deren Umsetzung in ein Messsignal ist die Ausnützung der auf ein Umlenkorgan ausgeübten Kraft, die von der gesamten Kette beispielsweise auf den Streichbaum wirkt (siehe z. B. DE-A-2206781). Die Nachteile dieser Messung der gesamten Kettspannung sind vor allem die grossen zu bewegenden Massen, die aber nur eine relativ kleine Auslenkung des federnd gelagerten Streichbaums zur Folge haben. Ein weiterer Nachteil ist der, dass die Gesamtzahl der Kettfäden zur Kraftmessung herangezogen wird, dagegen Unterschiede in der Kettspannung über die Breite der Kettfadenschar nicht zum Ausdruck kommen.

Weiter sind Verfahren und Vorrichtungen vorgeschlagen worden (siehe z. B. GB-A-1 084678), bei denen die Kettfadenschar zwischen zwei Auflagestellen mittels einer belasteten Rolle oder ähnlichem ausgelenkt wird und die Grösse der Auslenkung ein Mass für die Kettspannung ergibt. Im Prinzip lassen sich solche Vorrichtungen überTeilbereiche der Kettfadenschar einsetzen; sie stellen aber in jedem Falle für die Webmaschine, insbesondere für deren Bedienung und Betrieb, eine zusätzliche Behinderung dar. Allen erwähnten Verfahren haftet zudem die Problematik der sog. Nullpunktskonstanz an.

In neuerer Zeit sind Verfahren und Vorrichtung vorgeschlagen worden, die darauf beruhen, dass die Kettfadenschar - vorzugsweise partiell - örtlich in Resonanzschwingungen versetzt wird, sei es dadurch, dass eine Hilfsmasse mit einem Teil der Kettfäden in Verbindung gebracht und dieses System zu Schwingungen angeregt wird, oder sei es, dass die Kettfäden allein in Schwingung versetzt werden. In jedem Fall kann aus der resultierenden Resonanzfrequenz und der an sich bekannten Masse der Kettfäden nach dem Prinzip der schwingenden Saite die Fadenspannung bestimmt werden. Bei diesem Verfahren ist das Problem der Nullpunktskonstanz gelöst.

Aber auch diese Systeme sind nicht frei von Nachteilen; zumindestens ist es der Aufwand und damit die Kosten, die solche Schwingungssysteme erfordern. Bei Messungen im Gewebe ist mit unterschiedlicher Schussdichte zu rechnen, so dass dieses Verfahren versagt.

Die vorliegende Erfindung betrifft nun ein Verfahren zur Messung der Kettspannung an der Kette und/oder am Gewebe in Textilmaschinen und dergleichen, das durch die in Anspruch 1 aufgeführten Merkmale charakterisiert ist.

Die Erfindung umfasst auch eine Vorrichtung zur Durchführung des Verfahrens mit den Merkmalen gemäss Anspruch 10.

Anhand der Beschreibung und der Figuren werden Ausführungsbeispiele der Erfindung näher erläutert. Dabei zeigt:
Figur 1 eine erste schematische Darstellung des Messprinzips,
Figur 2 die Anordnung von Schwingorgan und Fadenschar,
Figur 3 schematisch ein Schwingorgan mit zugehörigen Antriebsmitteln,
Figur 4 schematisch ein Schwingorgan in Relation zu Teilen der Webmaschine,
Figur 5 eine Darstellung geometrischer Verhältnisse zwischen Warenbahn und Schwingorgan,
Figur 6 eine weitere Darstellung geometrischer Verhältnisse,
Figur 7 eine Variante des Schwingorgans,
Figur 8 schematisch ein Schwingorgan mit Sensor,
Figur 9 ein Schwingorgan mit Eigenerregung, und
Figur 10 ein Schwingorgan mit Gegengewicht.

In der schematisch gehaltenen Anordnung gemäss Fig. 1 ist im Normalfall die bezüglich ihrer Spannung zu prüfende Kette 10 bzw. das Gewebe 11 zwischen Transportorganen, wie beispielsweise hintere Zylinderwalzen 1, 2 und vordere Zylinderwalzen 3, 4 eingespannt. Zwischen diesen Einspannlinien wird ein Schwingorgan 20 angebracht. Dieses führt eine Rotationsschwingung um die Achse aus. Das Schwingorgan 20 kann nämlich einerseits um seine Achse rotieren, anderseits entsteht bei einer Auslenkung von der Geraden eine Rückstellkraft, die proportional zur Auslenkung und zur Spannung ist.

Das Schwingorgan 20 bildet also in Verbindung mit der Kette bzw. dem Gewebe ein Resonanzsystem mit folgender Resonanzfrequenz: wobei w = Kreisfrequenz des Schwingorgans
P = Spannung der Kette bzw. des Gewebes
m_{R} = Rotationsträgheitsmoment des Schwingorgans
a = Distanz Auflage links - linke Kante des Schwingorgans 20
b = Distanz Auflage rechts - rechte Kante des Schwingorgans 20
c, d = Abstände Schwingorganrollen bzw. -kanten - Achse 23

Die Formel (1), die mathematisch hergeleitet werden kann, zeigt, dass aus der Resonanzfrequenz die Spannung bestimmt werden kann.

Nach der Erläuterung des Grundgedankens wird die schematische Konstruktion gemäss Fig. 2 erläutert. An die Kette 10 bzw. das Gewebe 11 anliegend ist ein Schwingorgan 20 um eine zentrale Achse 23 drehbar gelagert. Damit die Warenbahn stets am Schwingorgan anliegt, wird die Warenbahn leicht nach oben ausgelenkt. Anders ausgedrückt liegt die Warenbahn (Kette 10 bzw. Gewebe 11) unter dem Einfluss der Spannung P auf dem Schwingorgan 20 auf.

Das Schwingorgan 20 kann auch als drehbar gelagerte Platte ausgebildet sein, wobei die Berührungsfläche 24 mit der Warenbahn (10, 11 ) mit Vorteil als eine verschleissfeste Fläche behandelt ist (Fig. 3). Dieses Verfahren eignet sich z. B. in der Weberei und in der Ausrüstung.

Anstelle der Zylinderwalzen können auch Teile der Verarbeitungsmaschine für die Auflage der Kette bzw. des Gewebes eingesetzt werden, wie beispielsweise Kettbaum, Streichbaum, Brustbaum der Webmaschine oder Quetschwalzen, Umlenkwalzen der Schlichtemaschine usw.

Für den Fall, dass a > c und b > d sind, reduziert sich Beziehung (1) zu

Diese Eigenschaft wird dann von spezieller Bedeutung, wenn das Schwingorgan 20 in der Maschine in einem Bereich eingesetzt ist, wo die Distanz zwischen Auflage und Schwingorgan veränderlich ist, z. B. bei radial federnd gelagerten Umlenkwalzen der Schlichtemaschine. Ein Spezialfall ist die Messung der Gewebespannung auf der Webmaschine. Der Brustbaum 12 (Fig. 4) ist dabei eine genau definierte Auflagefläche. Auf der anderen Seite des Schwingorgans bildet jedoch die Gewebeanschlagkante 13 einen scheinbaren Auflagepunkt, wenn das Webfach geöffnet ist. Die Distanz zwischen Schwingorgan und Warenrand ist zwar derart auch definiert. Wenn das Fach jedoch geschlossen ist, verlagert sich der Auflagepunkt ins Webgeschirr. Wenn die Abmessungen des Schwingorgans im Verhältnis zum Abstand des Schwingorgans zum Warenrand bzw. zum Webgeschirr klein sind, so wird der Einfluss dieser variablen Distanz vernachlässigbar.

In diesem Falle ist die variable Grösse a um ein Mehrfaches grösser als c, und somit liefert der Quotient - in der Beziehung (1 ) - nur einen vernachlässigbar kleinen Beitrag im Summanden

Figur 4 zeigt auch eine mögliche Lagerung des Schwingorgans 20 mittels einer Schneide 27 und einer in das Schwingorgan eingeprägten Kerbe 26. Die Warenbahn 10, 11 hält das Schwingorgan 20 auf der Schneide 27 fest.

Das Schwingorgan soll im Verhältnis zur Ware auch eine wesentlich grössere Masse aufweisen. Bei unterschiedlicher Schussdichte im Gewebe stört dann das unterschiedliche Gewebegewicht nicht.

Zur Messung der Spannung P der Kette 10 bzw. der Gewebebahn 11 wird nun das Schwingorgan 20 mit seiner Resonanzfrequenz angeregt. Verfahren zur Anregung von mechanischen Schwingungsgebilden sind bekannt. In der Regel bestehen diese aus Antriebsglied, Rückkopplungselement und Verstärker. So kann z. B. eine gemäss Fig. 2 elektromechanische Erregeranordnung 30 mit Hilfe eines Elektromagneten eine Auslenkung des Schwingorgans 20 um die Achse 23 bewirken. Als Rückkopplungsmittel können an sich bekannte, induktiv, kapazitiv, optisch oder pneumatisch wirkende Abstandsmesser mit nachfolgenden Verstärkern eingesetzt werden. Zum Beispiel wird eine Antriebsspule 31 benötigt sowie eine Rückkopplungsspule 32 mit Verstärker 33. Das Schwingorgan schwingt dadurch selbsttätig mit der Resonanzfrequenz. Die sich dabei einstellende Frequenz fₒ des Schwingorgans 20 ist direkt abhängig von der Spannung P der auf dem Schwingorgan 20 aufliegenden Warenbahn, gemäss der Beziehung von Formel (1).

Die Formel (1) gilt aber nur, wenn der Umlenkwinkel a um die oszillierende Platte sehr klein ist und der Drehpunkt des Schwingorgans ganz an der Ware anliegt (Fig. 5). Andernfalls ist die Schwingbewegung nicht mehr senkrecht zur Warenebene. Wenn die Kette 10 bzw. das Gewebe 11 durch Reibung am Schwingorgan haften, treten Längenänderung der Abschnitte a und b und somit Dehnkräfte der Kette bzw. des Gewebes auf. Es treten somit zusätzliche Kräfte auf, die von der Grösse der Auslenkung abhängig sind, wodurch Formel 1 nicht mehr gültig und somit die Kraftmessung nicht mehr genau ist.

Dieser Einfluss lässt sich eliminieren, wenn der Drehpunkt des oszillierenden Gebildes in den Schnittpunkt 14 der verlängert gedachten Richtungen der Zugkräfte der Kette 10 bzw. des Gewebes 11 gelegt wird (Fig. 6). Die Schwingungen sind dann genau senkrecht zur Warenebene, und es treten dadurch bei kleinen Schwingamplituden praktisch keine Längenänderungen der Ware auf. Die genannten Längenänderungen lassen sich auch eliminieren, wenn der Drehpunkt des Schwingorgans nicht mehr fest, sondern in Richtung der Ware 10, 11 beweglich ist. Ein solches Beispiel zeigt Fig. 7. Die Schneide 27 ist hiebei als Blatt-Feder 29 ausgebildet, womit der Drehpunkt des Schwingorgans ausgelenkt werden kann. Der scheinbare Drehpunkt liegt dann wiederum im gewünschten Schnittpunkt der Zugkräfte.

Anderseits kann gemäss Fig. 8 der Drehpunkt auch bewusst ausserhalb des Schnittpunktes 14 gelegt werden, wodurch bei bewegter Kette 10 bzw. Gewebe 11 Schwingungen durch Reibungskräfte (die nie genau konstant sind) angeregt werden. Die Frequenz dieser Schwingung liegt dabei in der Nähe der Resonanzfrequenz. Somit kann also ohne zusätzliches Erregersystem das Schwingsystem zum Schwingen gebracht, mittels eines Sensors 34 und eines Wandlers 35, die sich dabei einstellende Frequenz fₒ und aus dieser Frequenz die Kraft P bestimmt werden.

Das Schwingorgan 20 kann drehbar gelagerte Rollen 21, 22 aufweisen, so dass minimale Reibung zwischen Kette bzw. Gewebe und Schwingorgan 20 auftritt (Fig. 9). Dieses Verfahren findet vorzugsweise Anwendung in der Schlichterei und Ausrüstung.

Formel (1) gilt auch nur genau, wenn der Schwerpunkt des oszillierenden Gebildes im Drehpunkt, d. h. in der Längsachse 23 liegt (Fig. 10). Zur Verlagerung des Schwerpunktes des oszillierenden Gebildes, bestehend aus Schwingorgan 20 und gegebenenfalls mit diesen verbundenen Rollen 21,22, in die Gegend des Drehpunktes kann ein Gegengewicht 25 auf einer durch das Schwingorgan 20 gelegt gedachten Symmetrieachse 28 angebracht werden.

LiegtderSchwerpunktdesoszillierenden Gebildes nicht im Drehpunkt, so kann z. B. auch bei der Kraft Null das System als Pendel schwingen. Allerdings wird das Resultat nur wenig verfälscht, wenn die Resonanzfrequenz des gesamten Systems und die Frequenz der Schwingung des leeren Pendels weit auseinander liegen. Zudem ist die Frequenzabweichung konstant und berechenbar.

## Patentansprüche

1. Verfahren zur Messung der Spannung einer Fadenschar oder eines Gewebes, dadurch gekennzeichnet, dass im Bereiche der bezüglich ihrer Spannung zu messenden Fadenschar (10) bzw. Gewebe (11) ein Schwingorgan (20) eingesetzt wird, über das die Fadenschar (10) bzw. das Gewebe (11) hinwegläuft, und dass aus der Resonanzfrequenz (fₑ) des Schwingorgans (20) die Spannung (P) der Fadenschar oder des Gewebes bestimmt wird.

2. Verfahren nach Anspruch 1, dadurch gekennzeichnet, dass das Schwingorgan (20) mittels einer rückgekoppelten elektromechanischen Erregeranordnung (30) zu Schwingungen um seine Längsachse angeregt wird.

3. Verfahren nach Anspruch 1, dadurch gekennzeichnet, dass das Schwingorgan (20) unter dem Einfluss der darübergleitenden Warenbahn (Fadenschar (10) bzw. Gewebe (↑ 1)) zu Vibrationen angeregt wird, welche Vibrationen mittels Sensor (34) und Wandler (35) in elektrische Signale mit einer Frequenz (fₑ) umgewandelt werden.

4. Verfahren nach Anspruch 1, dadurch gekennzeichnet, dass die Fadenschar (10) bzw. das Gewebe (11) durch das Schwingorgan (20) aus der Geraden ausgelenkt wird.

5. Verfahren nach Anspruch 4, dadurch gekennzeichnet, dass der tatsächliche oder scheinbare Drehpunkt des Schwingorgans (20) mindestens angenähert in den Schnittpunkt (14) der ausgelenkten Zugkräfte der Warenbahn gelegt ist.

6. Verfahren nach Anspruch 1, dadurch gekennzeichnet, dass die Fadenschar (10) bzw. das Gewebe (11) über Rollen (21, 22), die im Schwingorgan (20) gelagert sind, hinweggeführt wird.

7. Verfahren nach Anspruch 1, dadurch gekennzeichnet, dass die Fadenschar (10) bzw. das Gewebe (11) über eine Fläche (24) des Schwingorgans (20) hinweggeführt wird.

8. Verfahren nach Anspruch 1, dadurch gekennzeichnet, dass das Schwingorgan (20) mittels eines Gegengewichtes (25) ausbalanciert wird.

9. Verfahren nach Anspruch 1, dadurch gekennzeichnet, dass die Rotationsmasse des Schwingorgans (20) gegenüber der entsprechenden Masse der Fadenschar (10) bzw. des Gewebes (11) gross gewählt wird.

10. Vorrichtung zur Durchführung des Verfahrens nach Anspruch 1, dadurch gekennzeichnet, dass ein Schwingorgan (20), das um eine zentrale Längsachse (23) drehbar gelagert ist, vorgesehen ist, dass die Fadenschar (10) bzw. das Gewebe (11) mit dem Schwingorgan (20) in Berührung steht, und dass das Schwingorgan (20) um die genannte Längsachse (23) in schwingende Bewegung versetzbar ist.

11. Vorrichtung nach Anspruch 10, dadurch gekennzeichnet, dass die Fadenschar (10) bzw. das Gewebe (11) durch das Schwingorgan (20) aus der Geraden ausgelenkt ist.

12. Vorrichtung nach den Ansprüchen 10 und 11, dadurch gekennzeichnet, dass das Schwingorgan (20) drehbar gelagerte Rollen (21,22) aufweist.

13. Vorrichtung nach den Ansprüchen 10 und 11, dadurch gekennzeichnet, dass die Längsachse (23) des Schwingorgans (20) durch eine Kerbe (26) und eine Schneide (27) gebildet ist.

14. Vorrichtung nach Anspruch 13, dadurch gekennzeichnet, dass die Schneide (27) am Ende einer einseitig eingespannten Feder (29) angebracht ist.

15. Vorrichtung nach den Ansprüchen 10 und 11, dadurch gekennzeichnet, dass das Schwingorgan (20) eine der Fadenschar (10) bzw. dem Gewebe (11) zugekehrte, verschleissfeste Fläche (24) aufweist.

16. Vorrichtung nach Anspruch 10, dadurch gekennzeichnet, dass das Schwingorgan (20) mittels eines Gegengewichtes (25) bezüglich der Längsachse (23) ausbalanciert ist.

17. Vorrichtung nach Anspruch 10, dadurch gekennzeichnet, dass das Schwingorgan (20) im Bereiche einer elektromechanischen Erregeranordnung (30) angeordnet ist.

18. Vorrichtung nach Anspruch 17, dadurch gekennzeichnet, dass die elektromechanische Erregeranordnung (30) eine Schwingspule (31), eine Rückkopplungsspule (32) und einen Oszillator/Verstärker (33) aufweist.

19. Vorrichtung nach Anspruch 10, dadurch gekennzeichnet, dass dem Schwingorgan (20) ein Sensor (34) mit Wandler (35) zugeordnet ist, der Vibrationen des durch die Fadenschar (10) bzw. das Gewebe (11) zu Eigenschwingungen angeregten Schwingorgans (20) in elektrische Signale umformt.

## Claims

1. Method for measuring the tension of a set of threads or a fabric, characterised in that a vibrating device (20) is provided in the region of the set of threads (10) or fabric (11) whose tension is to be measured, the said set of threads (10) of fabric (11) moving over this vibrating device (20), and in that the tension (P) of the set of threads or of the fabric is determined from the resonance frequency (fₒ) of the vibrating device (20).

2. Method according to claim 1, characterised in that the vibrating device (20) is set into vibrations about its longitudinal axis by means of a back coupled electro-mechanical activating device (30).

3. Method according to claim 1, characterised in that the vibrating device (20) is set into vibrations by the web of material (group of threads (10) or fabric (11 )) gliding over it, which vibrations are converted into electric signals of a frequency (fₒ) by means of a sensor (34) and transducer (35).

4. Method according to claim 1, characterised in that the set of threads (10) or the fabric (11) is deflected from the straight line by the vibrating device (20).

5. Method according to claim 4, characterised in that the true or apparent center of rotation of the vibrating device (20) lies at least approximately at the point of intersection (14) of the deflected forces of tension of the web of material.

6. Method according to claim 1, characterised in that the set of threads (10) or the fabric (11) is moved over rollers (21, 22) which are mounted in the vibrating device (20).

7. Method according to claim 1, characterised in that the set of threads (10) or the fabric (11) is passed over a surface (24) of the vibrating device (20).

8. Method according to claim 1, characterised in that the vibrating device (20) is balanced by a counterweight (25).

9. Method according to claim 1, characterised in that the rotating mass of the vibrating device (20) is chosen to be large compared with the corresponding mass of the group of threads (10) or of the fabric (11).

10. Apparatus for carrying out the method according to claim 1, characterised in that a vibrating device (20) rotatably mounted about a central longitudinal axis (23) is provided, that the group of threads (10) or the fabric (11) is in contact with the vibrating device (20) and that the vibrating device (20) can be set into movements of vibration about the aforesaid longitudinal axis (23).

11. Apparatus according to claim 10, characterised in that the group of threads (10) or the fabric (11) is deflected from the straight line by the vibrating device (20).

12. Apparatus according to claims 10 and 11, characterised in that the vibrating device (20) has rotatably mounted rollers (21, 22).

13. Apparatus according to claims 10 and 11, characterised in that the longitudinal axis (23) of the vibrating device (20) is formed by a notch (26) and a knife edge (27).

14. Apparatus according to claim 13, characterised in thatthe knife edge (27) is mounted at the end of a unilaterally fixed spring (29).

15. Apparatus according to claims 10 and 11, characterised in that the vibrating device (20) has a wear-resistant surface (24) facing the group of threads (10) or the fabric (11).

16. Apparatus according to claim 10, characterised in that the vibrating device (20) is balanced about its longitudinal axis (23) by a counterweight (25).

17. Apparatus according to claim 10, characterised in that the vibrating device (20) is arranged in the region of an electro-mechanical activating device (30).

18. Apparatus according to claim 17, characterised in that the electro-mechanical activating device (30) has an oscillating coil (31), a back coupling coil (32) and an oscillator/am- plifier (33).

19. Apparatus according to claim 10, characterised in that a sensor (34) with transducer (35) is associated with the vibrating device (20) whereby vibrations of the vibrating device (20) which has been activated by the group of threads (10) or the fabric (11) to vibrate in its own mode are converted into electrical signals.

## Revendications

1. Procédé pour mesurer la tension d'un groupe de fils ou d'un tissu, caractérisé en ce que dans les domaines du groupe de fils (10) ou du tissu (11) à mesurer concernant leur tension est disposé un organe oscillant (20) au-dessus duquel passe le groupe de fils (10) ou le tissu (11 ) et en ce que la tension (P) du groupe de fils ou du tissu est déterminée à partir de la fréquence de résonance (fₒ) de l'organe oscillant (20).

2. Procédé selon la revendication 1, caractérisé en ce que l'organe oscillant (20) est excité en des oscillations autour de son axe longitudinal au moyen d'un dispositif d'excitation (30) électromécanique à contre-réaction.

3. Procédé selon la revendication 1, caractérisé en ce que l'organe oscillant (20) est excité en vibrations sous l'influence de la nappe de tissu (groupe de fils 10 ou tissu 11 ) glissant au-dessus de lui, lesquelles vibrations sont converties en signaux électriques d'une fréquence (fₒ) au moyen d'un capteur (34) et d'un convertisseur (35).

4. Procédé selon la revendication 1, caractérisé en ce que le groupe de fils (10) ou le tissu (11) est dévié de la ligne droite par l'organe oscillant (20).

5. Procédé selon la revendication 4, caractérisé en ce que le centre de rotation réel ou apparent de l'organe oscillant (20) est placé au moins approxi- mativementau point d'intersection (14) des forces de traction déviées de la nappe de tissu.

6. Procédé selon la revendication 1, caractérisé en ce que le groupe de fils (10) ou le tissu (11) est conduit sur des galets (21,22) qui sont logés dans l'organe oscillant (20).

7. Procédé selon la revendication 1, caractérisé en ce que le groupe de fils (10) ou le tissu (11 ) est conduit sur une surface (24) de l'organe oscillant (20).

8. Procédé selon la revendication 1, caractérisé en ce que l'organe oscillant (20) est équilibré au moyen d'un contrepoids (25).

9. Procédé selon la revendication 1, caractérisé en ce que la masse de rotation de l'organe oscillant (20) est choisie grande par rapport à la masse correspondante du groupe de fils (10) ou du tissu (11 ).

10. Dispositif pour la mise en œuvre du procédé selon la revendication 1, caractérisé en ce qu'un organe oscillant (20) qui est logé de façon rotative autour d'un axe longitudinal central (23) est prévu, en ce que le groupe de fils (10) ou le tissu (11 ) est en contact avec l'organe oscillant (20) et en ce que l'organe oscillant (20) est déplaçable suivant un mouvement oscillant autour de l'axe longitudinal cité (23).

11. Dispositif selon la revendication 10, caractérisé en ce que le groupe de fils (10) ou le tissu (11) est dévié de la ligne droite par l'organe oscillant (20).

12. Dispositif selon les revendications 10 et 11, caractérisé en ce que l'organe oscillant (20) présente des galets (21, 22) logés de façon rotative.

13. Dispositif selon les revendications 10 et 11, caractérisé en ce que l'axe longitudinal (23) de l'organe oscillant (20) est formé par une entaille (26) et un couteau (27).

14. Dispositif selon la revendication 13, caractérisé en ce que le couteau (27) est disposé à l'extrémité d'un ressort (29) fixé d'un côté.

15. Dispositif selon les revendications 10 et 11, caractérisé en ce que l'organe oscillant (20) présente une surface (24) résistant à l'usure tournée vers le groupe de fils (10) ou le tissu (11 ).

16. Dispositif selon la revendication 10, caractérisé en ce que l'organe oscillant (20) est équilibré au moyen d'un contrepoids (25) par rapport à l'axe longitudinal (23).

17. Dispositif selon la revendication 10, caractérisé en ce que l'organe oscillant (20) est disposé dans le domaine d'un dispositif d'excitation électromécanique (30).

18. Dispositif selon la revendication 17, caractérisé en ce que le dispositif d'excitation électromécanique (30) présente une bobine oscillante (31 ), une bobine de contre-réaction (32) et un oscillateur/amplificateur (33).

19. Dispositif selon la revendication 10, caractérisé en ce qu'à l'organe oscillant (20) est associé un capteur (34) avec un convertisseur (35) qui convertit en signaux électriques les vibrations de l'organe oscillant (20) excité en oscillations propres par le groupe de fils (10) ou le tissu (11 ).
